# EUROPÄISCHE PATENTSCHRIFT

(11) **EP 0 296 114 B1**
(45) Veröffentlichungstag und Bekanntmachung des Hinweises auf die Patenterteilung: **23.12.1992**
(21) Anmeldenummer: 88810390.0
(22) Anmeldetag: 10.06.1988
(51) Int. Cl.: D03J 1/00, D02H 13/38, B65H 16/06

(54) **Verfahren zum Anwickeln eines Warenbaumes in einem Transportgerät und Transportgerät dafür in der Weberei**
Method for winding cloth beam in a transport device and transport device therefore in a weaving mill
Procédé d'enroulement d'un tissu sur un ensouple dans un dispositif de transport et dispositif de transport pour la mise en oeuvre de ce procédé pour le tissage

(30) Priorität: 16.06.1987 CH 2270/87
(43) Veröffentlichungstag der Anmeldung: 21.12.1988
(73) Patentinhaber: GEBRÜDER SULZER AKTIENGESELLSCHAFT, CH-8401 Winterthur (CH)
(72) Erfinder: Schilling, Hugo, CH-8405 Winterthur (CH); Veith, Günter, D-7420 Münsingen-Dottingen (DE)

(56) Entgegenhaltungen:
- DE-A- 2 417 476
- DE-A- 3 033 837
- US-A- 4 606 381

## Beschreibung

Die Erfindung betrifft ein Verfahren zum Anwickeln eines Warenbaums in einem Transportgerät für eine Weberei. Das Anwickeln eines neuen Warenbaums ist beim Warenbaumwechsel an einer Webmaschine nötig, da das Gewebe zwischen dem vollen Warenbaum und der Webmaschine durchtrennt werden muss, wenn der Warenbaum durch das Transportgerät von der Webmaschine weggebracht werden soll.

Aus JP-A-61 023059 (= US-A-4 606 381) ein Verfahren zum Anwickeln eines neuen Warenbaums bekannt, bei dem das freie Ende der Gewebebahn durch Druckluft zum Anliegen an den neuen Warenbaum gebracht wird, wobei gleichzeitig durch Saugluft, welche durch Bohrungen im Warenbaum in diesen einströmt, das freie Ende der Gewebebahn an der Oberfläche des Warenbaums gehalten werden soll. Bei grösseren Gewebebreiten führt dies zu starken Luftströmungen, wenn gleichzeitig aus einer grösseren Anzahl von Düsen Luft ausgeblasen bzw. durch eine grosse Anzahl von Saugöffnungen Luft angesaugt wird. Dabei kann es zur Aufwirbelung von Textilfasern in der Maschine kommen, wodurch die Gewebequalität und die Maschinenfunktion beeinträchtigt werden können. Die Funktion des Anwickelns ist möglicherweise nicht bei allen Gewebearten, insbesondere bei glatten Geweben, gewährleistet.

Es ist Aufgabe der vorliegenden Erfindung, das Anwickeln ohne Druck- bzw. Saugluft zu bewerkstelligen und dabei eine hohe Funktionssicherheit zu erreichen. Zur Lösung dieser Aufgabe dienen die Merkmale gemäss kennzeichnen von Anspruch 1 und 3.

Nachdem das Umfahren des neuen Warenbaums durch den Anwickelbaum beendet ist, werden Warenbaum und Anwickelbaum unter Zwischenlage der Faltvorrichtung und des aufzuwickelnden Gewebes gegeneinander gepresst. Während das freie Ende V-förmig gefaltet ist, wobei die V-Form innen durch die Faltvorrichtung und aussen durch Warenbaum und Anwickelbaum gebildet wird, geht die aufzuwickelnde Gewebebahn beim freien Ende der Faltvorrichtung tangential vom Anwickelbaum auf den neuen Warenbaum über.

Durch Drehen des neuen Warenbaums in Richtung des freien Endes der anliegenden Faltvorrichtung wird das V-förmig gelegte freie Ende der Gewebebahn zwischen der Oberfläche des neuen Warenbaums und der nächsten Gewebelage von der Faltvorrichtung abgezogen und fest an den Umfang des Warenbaums gedrückt. Dadurch wird ein rutschfreies Anwickeln des abgeschnittenen Gewebes auf dem neuen Gewebebaum erreicht. Das Anwickeln kann auch ohne V-Falte durchgeführt werden, wenn das freie Ende der Faltvorrichtung praktisch deckungsgleich mit dem freien Ende der Gewebebahn am neuen Warenbaum aufliegt, so dass keine Faltenbildung eintritt.

Im folgenden wird die Erfindung anhand der Figuren im Detail beschrieben.

Es zeigen:
- Fig. 1: eine Uebersichtszeichnung des Transportgerätes,
- Fig. 2: eine Ansicht des Transportgerätes in Längsrichtung des Gerätes neben einer Webmaschine,
- Fig. 3a - 3h: den Anwickelvorgang des Gewebes an einen neuen Warenbaum,
- Fig. 4: die konstruktive Ausführung der Anwickelvorrichtung,
- Fig. 5: die konstruktive Ausführung der Tuchfaltvorrichtung,
- Fig. 6: die Schneideinrichtung und
- Fig. 7: ein Ausführungsbeispiel des Anwickelbaums.

In Fig. 1 ist der Aufbau des Transportgerätes 102 zum Teil schematisch dargestellt. Es ist in Fahreinheiten 1a und 1b mit Rädern zum Tragen des ganzen Gerätes und eine dazwischen angeordnete Trageinheit 2 gegliedert. Die Fahreinheiten enthalten je einen Fahrantrieb, der das Transportgerät entlang einer Fahrspur im Websaalboden durch die Weberei führt. Die Trageinheit ist mit einem vollen Warenbaum 50, einem leeren Warenbaum 51, einem Anwickelbaum 70 und mit Greifarmen 40a, 40b gezeichnet. Weiterhin ist eine Schneidvorrichtung 10 angedeutet, welche in Längsrichtung des Transportgerätes 102 bewegbar ist. Eine Traverse 21 verbindet den rechten Seitenteil 20a mit dem linken Seitenteil 20b, wobei die Traverse 21 gegenüber dem Seitenteil 20b verschiebbar ist. Zwischen den Seitenteilen 20a und 20b befinden sich mehrere Teleskopstangen 225, mit welchen die Länge des Transportgerätes für den jeweils zu bedienenden Webmaschinentyp angepasst werden kann. Unten an den Seitenteilen 20a und 20b befinden sich ausfahrbare Stützen 30a, 30b, über welche die Trageinheit 2 auf dem Websaalboden abgestützt wird, während der Warenbaumwechsel stattfindet.

In Fig. 2 befindet sich das Transportgerät 102 in einer Ansicht in Längsrichtung neben einer Webmaschine 500a. In der Webmaschine 500a werden Kettfäden 512 einer Weblade 503 zugeführt, wo der Schusseintrag erfolgt. Ueber einen Warenabzug 504 und Umlenkstangen 505 wird das Gewebe 510 zu einem Warenbaum 50 gelenkt und dort aufgewickelt. Die erwähnten Elemente der Webmaschine sind zwischen Wangen 506 gelagert, welche durch Rohrtraversen 507b und Winkeltraversen 508b zusammengehalten werden. Die Wangen 506 sind auf Fussschienen 509 abgestützt. Das Gewebe wird bis zu einem höchstzulässigen Durchmesses des Tuchwickels auf den Warenbaum 50 aufgewickelt. Wenn dieser Zustand erreicht ist, beordert eine logistische Steuereinrichtung der Weberei das Transportgerät 102 zur betreffenden Webmaschine 500a.

In Fig. 2 ist der Zustand im Transportgerät 102 nach der Entnahme des vollen Warenbaums 50 aus der Webmaschine und vor dem Anwickeln eines neuen Warenbaums 51 dargestellt. Die Greifarme 40a, 40b mit den gegeneinander beweglichen Schenkeln 42 und 43 haben den vollen Warenbaum aus der Webmaschine aus der gestrichelten Position herausgenommen und in eine Tragvorrichtung 52a im Transportgerät 102 eingesetzt. Der Anwickelbaum 70 wurde aus der unteren Position 70' angehoben und wird gerade in der ausgezogenen Stellung von den Greifarmen 40a und 40b freigegeben. Während des Anhebens des Anwickelbaums 70 hat das Gewebe 510 eine Schlaufe gebildet, da es vom Anwickelbaum nach oben gezogen wurde. Der Anwickelbaum wird in der gezeichneten Position von einem Manipulator 71 übernommen. Ein Gehäuse 710 des Manipulators ist um die Achse des neuen Warenbaums 51 drehbar gelagert. Am Gehäuse 710 sitzt drehbar gelagert ein Hebel 711, dessen rechtes Ende durch eine Druckfeder 712 nach unten bzw. aussen gedrückt wird. Wenn die Rolle 713 am rechten Ende des Hebels 711 bei Drehung des Gehäuses 710 im Uhrzeigersinn auf dem Kurvensegment 714 aufläuft, wird der Hebel 711 relativ zum Gehäuse 710 entgegen dem Uhrzeigersinn um seine Achse geschwenkt. Dabei gelangt eine Mulde 715 am anderen Ende des Hebels 711 in eine Stellung, in der sie den Anwickelbaum 70 übernehmen kann. Der Manipulator 71 ist auf beiden Seiten 20a und 20b des Transportgerätes angeordnet. Nach der Uebernahme des Anwickelbaums durch den Manipulator 71 dreht dieser entgegen dem Uhrzeigersinn um die Achse des Warenbaums 51. Sobald die Rolle 713 ausser Kontakt mit dem Kurvensegment 714 ist, wird der Hebel 711 durch die Feder 712 wieder im Uhrzeigersinn bewegt. Dadurch gelangt die Oberfläche des Anwickelbaums 70 an die Oberfläche des neuen Warenbaums 51. Nun wird der Anwickelbaum 70 durch den Manipulator 71 entgegen dem Uhrzeigersinn um den Warenbaum 51 herumgeführt.

Die Figurenfolge 3a - 3h zeigt den Anwickelvorgang. Nach Anpressen des Anwickelbaums 70 am Warenbaum 51 (Fig. 3a) wird der Warenbaum 51 kurzzeitig im Uhrzeigersinn angetrieben, wodurch der mit ihm in Kontakt stehende Anwickelbaum eine Tuchreserve zur Webmaschine hin bildet. Dabei wird das für die Bildung der Tuchreserve benötigte Gewebe vom vollen Warenbaum 50 abgewickelt (Fig. 3b). Nachdem der Anwickelbaum 70 in eine Position oberhalb des Warenbaums 51 gelangt ist (Fig. 3c), wird eine Schneideinrichtung 10 von rechts an das Gewebe herangeführt, welches dann an dieser Stelle durchtrennt wird. Die Schneideinrichtung 10 wird dann wieder in ihre ursprüngliche Position gefahren, während der Anwickelbaum 70 weiter nach links bewegt wird. Das freie Ende 510' des Gewebes fällt dann über den neuen Warenbaum 51 herab, worauf dieser sich soweit im Uhrzeigersinn dreht, bis eine bestimmte freie Tuchlänge 510' vom Warenbaum herabhängt. Der Anwickelbaum 70 befindet sich nach wie vor in Kontakt mit dem Warenbaum 51, weshalb er eine Gegendrehung vollführt (Fig. 3d). Nachdem der Warenbaum 51 wieder zum Stillstand gekommen ist, wird der Anwickelbaum 70 im Uhrzeigersinn (Fig. 3e) zurückgeschwenkt, wobei er sich auf dem Warenbaum 51 abwälzt. Eine Tuchfaltvorrichtung 11 wird nach unten bewegt, bis das freie Ende 110 eines Schwerts an der Faltvorrichtung den Warenbaum 51 berührt und das Gewebe an dieser Stelle an den Warenbaum anpresst. Der Anwickelbaum wird nun weiter im Uhrzeigersinn mit Hilfe des Manipulators 71 geschwenkt, bis er das freie Ende 110 des Schwerts auf der dem Warenbaum 51 gegenüberliegenden Seite berührt (Fig. 3f) Dabei wird das freie Ende 510' des Gewebes und das über dem Anwickelbaum 70 liegende Gewebe so angehoben, dass das freie Ende 510' des Gewebes V-förmig zwischen Warenbaum 51, Schwert 110 und Anwickelbaum 70 liegt, und dass das Gewebe 510 im Bereich des freien Endes des Schwerts 110 tangential vom Anwickelbaum 70 auf den Warenbaum 51 übergeht (Fig. 3f'). Das Anwickeln ist auch möglich, wenn das freie Ende der Gewebebahn 510'' nur wenig über das freie Ende der Faltvorrichtung 11 hervorragt. Durch das Umfahren des Warenbaums 51 mittels des Anwickelbaums 70 wurde eine Gewebelage auf dem Warenbaum 51 angewickelt. Nun wird der Antrieb des Warenbaums 51 wieder eingeschaltet. Er dreht sich im Gegenuhrzeigersinn (Fig. 3f'), wobei Gewebe 510 vom Anwickelbaum-abgezogen und auf den Warenbaum 51 aufgewickelt wird. Bei dieser Bewegung wird das V-förmig um das Schwert 110 gelegte Ende 510' des Gewebes nach unten gezogen und sicher an den Umfang des Warenbaums 51 angedrückt, so dass die erste Gewebelage rutschfrei auf dem Warenbaum 51 aufliegt. Durch Weiterdrehen des Warenbaums werden mehrere Lagen des Gewebes 510 auf dem Warenbaum 51 aufgewickelt, während der Anwickelbaum 70 und die Faltvorrichtung 11 in der erwähnten Position bleiben (Fig. 3g, 3g'). Nachdem die Bewicklung des neuen Warenbaums 51 vorläufig abgeschlossen ist (Fig. 3h), wird die Tuchfaltvorrichtung 11 wieder in die Ausgangslage nach oben bewegt, während der Anwickelbaum 70 nach unten geschwenkt wird und ausser Kontakt mit dem Anwickelbaum 51 gerät.

Der angewickelte Warenbaum 51 wird dann von den Greiferarmen 40a, 40b erfasst und nach unten in die Lagerstelle in der Webmaschine gebracht. Während des Absenkens des Warenbaums im Transportgerät 102 wird der lose gewordene Teil des Gewebeabschnitts zwischen Webmaschine und dem neuen Warenbaum in einer Zwischenposition des Warenbaums gestrafft, in dem er kurzzeitig im Gegenuhrzeigersinn angetrieben wird. Nach dem Einsetzen des Warenbaums in die Webmaschine fahren die Greifarme 40a, 40b im Transportgerät wieder nach oben, um den Anwickelbaum 70 zu erfassen und in die ursprüngliche Position 70' im unteren Teil des Transportgerätes gemäss Fig. 2 zu bringen. Dabei wird ein in der Folge zu beschreibender Manipulator eingesetzt.

Fig. 4 zeigt Ausführungsbeispiele für das Verfahren des Anwickelns. Fig. 4 ist eine perspektivische Teilansicht von hinten auf den Seitenteil 20b des in Fig. 1 dargestellten Transportgerätes. In Fig. 4 sind nur einzelne Elemente des Seitenteils 20b und der Fahreinheit 1b dargestellt. Die Fahreinheit 1b wird u.a. über Rollen 154 auf dem Websaalboden abgestützt. Während des Anwickelvorgangs wird die sonst starre Verbindung zwischen der Fahreinheit 1b und dem Seitenteil 20b gelöst. Letzteres stützt sich in einer abgesenkten Position unter anderem über Füsse 23 auf dem Websaalboden ab. In Fig. 4 oben ist eine Axialverstellungseinrichtung 81 dargestellt, welche den Manipulator 71 für den Anwickelbaum und den Warenbaum 51 trägt. Am Seitenteil 20b sind Schwalbenschwanzführungen 200, an welchen eine Grundplatte 813 verschiebbar ist. Auf der Grundplatte 813 ist ein Schlitten 810 befestigt, der mit Hilfe eines Spindelantriebes 811 hin- und herbewegt werden kann, wenn eine im Seitenteil 20b eingeschraubte Gewindespindel 812 durch den Spindelantrieb verdreht wird. Unten an der Grundplatte 813 sitzt ein Gehäuse 801 der Ankoppelvorrichtung 80 für den Warenbaum 51. Der Warenbaum wird durch den Antrieb 803 verdreht, wenn er mit der Kupplung 804 gekoppelt worden ist, wobei das Ankoppeln durch Axialverstellung des Schlittens 810 bewirkt wird. Am Gehäuse 801 sitzt ein nicht drehbares Zahnrad 802. Vor diesem Zahnrad ist das Gehäuse 710 frei drehbar auf einem Fortsatz des Gehäuses 801 gelagert. Im Gehäuse 710 ist wiederum frei drehbar ein Zahnrad 717 gelagert, das mit dem Zahnrad 802 kämmt. Das Zahnrad 717 wird von der anderen Seite des Transportgerätes 102 aus über eine Welle 718 von einem Zahnriementrieb 719 angetrieben, dessen Antriebsrad konzentrisch mit dem Warenbaum 51 im Seitenteil 20a gelagert ist. Durch Drehen der Welle 718 wälzt sich das Zahnrad 717 auf dem fest angeordneten Zahnrad 802 ab, wodurch das Gehäuse 710 in eine Schwenkbewegung um die Achse des Warenbaums 51 versetzt wird. Eine Kurvenbahn 714 ist am Seitenteil 20b befestigt. Sie gelangt in einem bestimmten Winkelbereich des Gehäuses 710 während seiner Verdrehung in Kontakt mit der Rolle 713, die am Hebel 711 befestigt ist, der auf dem Zapfen 716 am Gehäuse 710 gelagert ist. Beim Auflaufen der Rolle 713 auf dem Kurvensegment 714 bewegt sie sich mit dem entsprechenden Teil des Hebels 711 in Richtung auf die Achse des Warenbaums 51, wobei die Druckfeder 712 mehr gespannt wird. Die Mulde 715 auf der anderen Seite des Hebels wird dabei nach aussen geschwenkt. In dieser Lage kann sie den von unten emporgehobenen Anwickelbaum 70 übernehmen. Beim Zurückschwenken des Hebels nach dem Einlegen des Anwickelbaums gerät die Mulde 715 unter einen Vorsprung 710' des Gehäuses 710, wodurch der eingelegte Zapfen des Anwickelbaumes verriegelt ist. Die Anwickeloperation ist bereits anhand der Figuren 3a - 3h beschrieben worden. Im unteren Teil des Transportgerätes ist ein Manipulator 72 dargestellt, der den Anwickelbaum aus seiner Ruheposition in der Mulde 720' in die Position der Mulde 720 bringt, in der der Anwickelbaum 70 durch die Greifer 40a, 40b emporgehoben wird. Das Anheben des Anwickelbaums von der Position 720' in die Position 720 mit Hilfe des Hebelarms 721 geschieht durch Einschalten des Spindelantriebes 724, an dem ein Hebelarm 723 angelenkt ist, der über eine Welle 722 mit dem Hebelarm 721 verbunden ist.

Der Manipulator 72 ist ebenso wie der Manipulator 71 auf beiden Seiten der Trageinheit angeordnet.

In Fig. 5 ist die Tuchfaltvorrichtung 11 im Detail dargestellt. An der Traverse 21 des Transportgerätes sind Lagerplatten 21' befestigt, an welchen über eine Parallelogrammführung 22 die Tuchfaltvorrichtung 11 geführt wird. Sie wird durch einen Spindelantrieb 23 auf- und abbewegt, der an einem Führungsschenkel 22 angelenkt ist. Das sogenannte Schwert 110, welches beim Faltvorgang mit dem Gewebe 510 in Berührung steht, ist über einen Teil der Vorrichtung durchgehend ausgeführt und über den übrigen Teil der Vorrichtung in Segmente 110' gegliedert. Bei einer Breitenverstellung des Transportgerätes 102 mittels der Teleskopstangen 225 gemäss Fig. 1 wird die in Fig. 5 rechts gezeichnete Lagereinrichtung 21'' mit der dazugehörigen Parallelogrammführung gegenüber der übrigen Tuchfaltvorrichtung 11 in Längsrichtung verschoben. Die Segmente 110' des Schwerts rücken dabei näher zusammen bzw. bewegen sich voneinander weg, indem sie auf einer Schiene 111 über Rollen 112 gleiten. Der gleichmässige Abstand der einzelnen Segmente 110 wird durch ein elastisches Band 114 eingehalten, das an jedem Segment befestigt wird.

Die Schneideinrichtung 10 ist gemäss Fig. 6 ebenfalls an der Traverse 21a befestigt. Ein Antriebsmotor 101 treibt über einen Riemen 102' einen Antriebsriemen 102 an, der über die ganze Breite des Transportgerätes verläuft. Ueber Führungsrollen 104 ist ein Schneidschlitten 103 an der Traverse 21 geführt. Im oberen Teil des Schneidschlittens 103 ist der Riemen 102 durch Klemmrollen 105 festgehalten. Bei Bewegung des Riemens 102 läuft der Schneidschlitten entlang der Traverse 21. Hinter den Klemmrollen sind zwei Umlenkrollen 109 für den hinteren Teil des Riemens 102a sowie eine dazwischen angeordnete Antriebsrolle 106, welche über eine Welle mit der Schneidscheibe 107 drehfest verbunden ist. Ueber einen Teil des Umfangs der Schneidscheibe erstreckt sich eine Gewebeführung 108. Das Gewebe wird geschnitten, indem der Schneidschlitten entlang der Traverse 21a bewegt wird, während das Gewebe an der Einlauföffnung 108' zwischen Gewebeführung 108 und Schneidscheibe 107 in den Schneidschlitten 103 einläuft.

Im Längsschnitt durch den Anwickelbaum 70 in Fig. 7 sind im linken Teil zwei Rohre 701 und 701' ineinandergeschoben und durch Stifte 702 fest verbunden. Das Rohr 701' sitzt auf der rechten Seite in einem Rohr 707 in Gleitlagern 708. Das Rohr 701' weist teilweise Längsschlitze 701'' auf, durch welche einzelne Rohrsegmente 710 mit einem elastischen Band 709 verbunden sind. Die Verbindung wird durch Schraubbolzen 720 hergestellt. Auf diese Weise kann die Länge des Anwickelbaumes an die jeweilige Arbeitsbreite einer Webmaschine 500 bzw. des Transportgerätes 102 angepasst werden. Bei Betätigung der Verstellvorrichtung für die Breite im Transportgerät 102 mittels der Teleskopstangen 225 verschiebt sich das Rohr 701' gegenüber dem Rohr 707. Die Rohre 701 und 707 sowie die Rohrsegmente 710 tragen eine Oberflächenbeschichtung 706 aus weichem Kunststoff, mit dem sie sich zeitweise auf dem Warenbaum 51 abstützen. An den Bunden 703 auf beiden Seiten des Anwickelbaumes setzen die Greifarme 40a und 40b an. Der Anwickelbaum wird über Kugellager 704 in Supporten 705 abgestützt.

## Patentansprüche

1. Verfahren zum Anwickeln eines Warenbaums in einem Transportgerät für eine Weberei, gekennzeichnet durch folgende Schritte
a. nach Einsetzen des vollen Warenbaums (50) in eine Tragvorrichtung (52a) des Transportgeräts (102) wird das mit der Webmaschine in Verbindung stehende Gewebe (510) mittels eines Anwickelbaums (70) einem neuen Warenbaum, der im Transportgerät gelagert ist, (51) zugeführt, unter Verwendung von Greifarmen (40a,40b) und eines Manipulators (71), der an den beiden Seiten (20a, 20b) des Transportgeräts angeordnet ist;
b. sodann wird das Gewebe beim neuen Warenbaum mit einer Schneidvorrichtung (10) durchtrennt, wobei das webmaschinenseitige Gewebe mittels des Anwickelbaums am neuen Warenbaum unter Bilden eines freien Gewebeendes (510') festgehalten wird;
c. schliesslich wird durch Bewegungen des Anwickelbaums, die mittels des Manipulators (71) durch Umfahren des neuen Warenbaums ausgeführt werden, das Gewebe angewickelt, wobei unter Mitwirken einer Faltvorrichtung (11) ein gefaltetes, auf dem Warenbaum aufliegendes und durch mehrere Gewebelagen überdecktes Stück des Gewebeendes gebildet wird.

2. Verfahren nach Anspruch 1, dadurch gekennzeichnet, dass nach dem Umfahren des neuen Warenbaums (51) durch den Anwickelbaum dieser unter Zwischenlage eines freien Endes (110) der Faltvorrichtung (11) und des aufzuwickelnden Gewebes (510) gegen den Warenbaum gepresst wird, wobei das freie Gewebeende (510') V-förmig gefaltet wird, und dass durch Drehen des Warenbaums das Gewebeende zwischen der Oberfläche des neuen Warenbaums und der nächsten Gewebelage fest an den Umfang des Warenbaums angelegt wird.

3. Einrichtung zur Durchführung des Verfahrens nach Anspruch 1, dadurch gekennzeichnet, dass der Manipulator (71), mittels dem die Bewegungen des Anwickelbaums (70) um den neuen Warenbaum (51) ausführbar sind, auf der Achse des Warenbaums drehbar gelagert ist und dass der Manipulator (71) ein mitbewegtes Planetenzahnrad (717) aufweist, das mit einem ortsfesten Sonnenrad (802) kämmt, wobei dieses Sonnenrad nichtdrehbar auf der Achse des Warenbaums angeordnet ist und das Planetenrad über eine Welle (718) und ein Getriebe (719) antreibbar ist.

4. Einrichtung nach Anspruch 3, dadurch gekennzeichnet, dass die Faltvorrichtung (11) zur Anpassung an verschieden lange Warenbäume (51) ein zum Teil durchgehendes Schwert (110), welches sich an den Warenbaum (51) anlegt, und in Längsrichtung des Schwerts verstellbare Einzelsegmente (110') aufweist, welche innerhalb der Faltvorrichtung (11) verschiebbar angeordnet sind.

5. Einrichtung nach Anspruch 3, dadurch gekennzeichnet, dass zur Anpassung an verschieden lange Warenbäume (51) der Anwickelbaum (70) teleskopartig ausgebildet ist, wobei eine dünnere Teleskopstange (701') in ein dickeres Teleskoprohr (701) eingeschoben ist, und wobei auf der Teleskopstange einzelne längs der Stange verschiebbare Rohrsegmente (710) vom Aussendurchmesser des dickeren Teleskoprohres sitzen.

6. Einrichtung nach Anspruch 3, dadurch gekennzeichnet, dass der Anwickelbaum (70) am äusseren Umfang, der mit dem Warenbaum (51) in Berührung kommt, eine elastische Kunststoffbeschichtung (706) aufweist.

## Claims

1. A method of initially winding cloth on a cloth beam in a transport device for a weaving mill, characterised by the following steps:
a. after the full cloth beam (50) has been inserted into a support (52a) of the transport device (102), the fabric (510) connected to the weaving machine is fed by means of an initial winding beam (70) to a new cloth beam (51) mounted in the transport device, using gripper arms (40a, 40b) and a manipulator (71) disposed on both sides (20a, 20b) of the transport device;
b. the fabric is then severed by a cutting device (10) at the new cloth beam, the fabric adjacent the weaving machine being held fast, by means of the initial winding beam, on the new cloth beam to form a free fabric end (510');
c. finally, the cloth is wound on by movements of the initial winding beam, which are performed by means of the manipulator (71) by moving it round the new cloth beam, a folding device (11) co-operating to form a folded part of the fabric end resting on the cloth beam and covered by a number of fabric layers.

2. A method according to claim 1, characterised in that after the initial winding beam has moved around the new cloth beam (51) it is pressed against the cloth beam with the interposition of a free end (110) of the folding device (11) and of the fabric (510) for winding, the free fabric end (510') being folded in the form of a V, and in that the fabric end is applied firmly against the periphery of the cloth beam between the surface of the new cloth beam and the next layer of fabric by rotation of the cloth beam.

3. Apparatus for performing the method according to claim 1, characterised in that the manipulator (71), by means of which the movements of the initial winding beam (70) around the new cloth beam (51) can be performed, is mounted rotatably on the axis of the cloth beam and in that the manipulator (71) has a co-moving planetary gear (717) meshing with a stationary sunwheel (802), the latter being disposed non-rotatably on the cloth beam axis and the planetary gear being drivable by way of a shaft (718) and a gear (719).

4. Apparatus according to claim 3, characterised in that for the purposes of adjustment to cloth beams (51) of different lengths the folding device (11) has a partially continuous blade (110) which bears against the cloth beam (51), and comprises individual segments (110') which are adjustable in the longitudinal direction of the blade and which are disposed slidably inside the folding device (11).

5. Apparatus according to claim 3, characterised in that for the purposes of adjustment to cloth beams (51) of different lengths the initial winding beam (70) is of telescopic construction, a thinner telescopic rod (701') being inserted in a thicker telescopic tube (701), individual tube segments (710) having the outside diameter of the thicker telescopic tube being mounted on the telescopic rod.

6. Apparatus according to claim 3, characterised in that the initial winding beam (70) has an elastic plastic coating (706) at the outer periphery which comes into contact with the cloth beam (51).

## Revendications

1. Procédé d'amorçage de l'enroulement du tissu sur une ensouple placée dans un appareil de transport d'un atelier de tissage, caractérisé par les étapes suivantes :
a. après mise en place de l'ensouple de tissu pleine (50) dans un dispositif de support (52a) de l'appareil de transport (102), le tissu (510) qui est relié à la machine à tisser est dirigé au moyen d'un rouleau (70) d'amorçage de l'enroulement sur une nouvelle ensouple de tissu (51), qui est placée dans l'appareil de transport, à l'aide de bras preneurs (40a, 40b) et d'un manipulateur (71) qui est disposé sur les deux côtés (20a, 20b) de l'appareil de transport ;
b. ensuite le tissu est sectionné à proximité de la nouvelle ensouple au moyen d'un dispositif de coupe (10), le tissu se trouvant du côté de la machine à tisser étant retenu au moyen du rouleau d'amorçage de l'enroulement sur la nouvelle ensouple en formant une extrémité libre de tissu (510') ;
c. finalement, les mouvements du rouleau d'amorçage de l'enroulement, qui sont imposés à ce dernier par le manipulateur (71) qui le fait tourner autour de la nouvelle ensouple de tissu, produisent l'amorçage de l'enroulement du tissu, un morceau de l'extrémité du tissu, qui est plié, qui repose sur l'ensouple de tissu et qui est recouvert par plusieurs couches de tissu, étant formé en coopération avec un dispositif de pliage (11).

2. Procédé selon la revendication 1, caractérisé en ce que, après que le rouleau d'amorçage de l'enroulement a tourné autour de la nouvelle ensouple de tissu (51), il est serré contre l'ensouple de tissu avec interposition d'une extrémité libre (110) du dispositif de pliage (11) et du tissu (110) devant être enroulé, l'extrémité libre du tissu (510') étant pliée en V, et en ce que la rotation de l'ensouple de tissu applique étroitement l'extrémité du tissu se trouvant entre la surface de la nouvelle ensouple et la couche suivante de tissu contre la circonférence de cette ensouple.

3. Dispositif pour la mise en oeuvre du procédé selon la revendication 1, caractérisé en ce que le manipulateur (71), qui fait exécuter les mouvements du rouleau (70) d'amorçage de l'enroulement autour de la nouvelle ensouple de tissu (51), est monté rotatif sur l'axe de l'ensouple de tissu et en ce que le manipulateur (71) comporte un pignon satellite (717) déplacé avec lui et engrenant avec une couronne planétaire (802) montée en position fixe, cette couronne planétaire étant montée non rotative sur l'axe de l'ensouple du tissu et le pignon satellite étant commandé par un arbre (718) et une transmission (719).

4. Dispositif selon la revendication 3, caractérisé en ce que le dispositif de pliage (11) comprend, pour son adaptation aux différences de longueur de l'ensouple de tissu (51), une lame (110) partiellement continue, qui s'applique contre l'ensouple de tissu (51), ainsi que des segments individuels (110') dont la position est réglable dans la direction de la longueur de la lame et qui sont montés déplaçables à l'intérieur du dispositif de pliage (11).

5. Dispositif selon la revendication 3, caractérisé en ce que le rouleau (70) d'amorçage de l'enroulement est d'une conception télescopique pour son adaptation aux différences de longueur des ensouples de tissu (51), une tige télescopique mince (701') étant enfilée dans un tube télescopique plus large (701) et des segments individuels (710) ayant le diamètre extérieur du tube téléscopique plus large étant montés déplaçables sur la tige téléscopique, le long de cette dernière.

6. Dispositif selon la revendication 3, caractérisé en ce que le rouleau (70) d'amorçage de l'enroulement comporte un revêtement élastique de matière plastique (706) sur la circonférence extérieure qui entre en contact avec l'ensouple de tissu (51).
